# EUROPÄISCHE PATENTSCHRIFT

(11) **EP 1 014 836 B1**
(45) Veröffentlichungstag und Bekanntmachung des Hinweises auf die Patenterteilung: **11.07.2001**
(21) Anmeldenummer: 97949984.5
(22) Anmeldetag: 11.12.1997
(51) Int. Cl.: A47F 3/04, F25B 21/02

(54) **KÜHLVITRINE MIT LUFTUMWÄLZUNG**
REFRIGERATED DISPLAY CASE WITH AIR CIRCULATION
VITRINE FRIGORIFIQUE A CIRCULATION D'AIR

(30) Priorität: 10.01.1997 DE 19700621
(43) Veröffentlichungstag der Anmeldung: 05.07.2000
(73) Patentinhaber: Handel, Klaus, 63849 Leidersbach (DE); Handel, Daniela, 63849 Leidersbach (DE)
(72) Erfinder: Handel, Klaus, 63849 Leidersbach (DE); Handel, Daniela, 63849 Leidersbach (DE)
(74) Vertreter: Pöhner, Wilfried Anton, Dr.
(86) Internationale Anmeldenummer: DE9702877
(87) Internationale Veröffentlichungsnummer: WO9830134

(56) Entgegenhaltungen:
- DE-A- 3 708 390
- FR-A- 2 660 057
- US-A- 3 194 024
- US-A- 3 733 836
- PATENT ABSTRACTS OF JAPAN vol. 3, no. 93 (M-068), 8.August 1979 & JP 54 068556 A (SANDEN CORP), 1.Juni 1979,

## Beschreibung

Die Erfindung bezieht sich auf eine Kühlvitrine, insbesondere für verderbliche Lebensmittel, gemäß dem Oberbegriff des Anspruches 1.

Kühlvitrinen werden häufig zur Ausstellung leicht verderblicher Lebensmittel in Verkaufsräumen verwendet und bestehen in der Regel aus einer etwa horizontalen Kühlplatte aus gut wärmeleitfähigem Material, auf denen die zu kühlenden Produkte aufliegen und welche zur Vermeidung von Energieverlusten von einer Haube überdeckt wird. Ein transparenter Werkstoff der vollständig oder weitgehend geschlossenen Haube ermöglicht dabei dem Kunden oder Benutzer den freien Blick auf die ausgestellten Lebensmittel. Die Kühlplatte steht mit einem oder mehreren Kühlelementen in thermischem Kontakt, der ggf. durch ein zirkulierendes Kühlmedium hergestellt wird. Als Kühlelemente werden im Stande der Technik vorzugsweise Verdampfer verwendet, in denen Kälte durch Verdampfung halogenierter Kohlenwasserstoffe erzeugt wird.

Im Hinblick auf den Wärmefluß vom Kühlgut zum Kühlelement sind zwei unterschiedliche Prinzipien gebräuchlich. In kleinen Vitrinen erfolgt in der Regel eine sogenannte "stille Kühlung" durch thermischen Kontakt der Produkte zur Kühlplatte. Als nachteilig erweist sich in diesem Fall, daß unter der geschlossenen Haube eine Schichtung der Luft entsteht, wobei die Temperatur mit zunehmendem Abstand von der Kühlplatte rasch ansteigt. Die aus hygienischer Sicht erforderlichen Kerntemperaturen von Lebensmitteln lassen sich somit vielfach nicht erreichen.

Alternativ lassen sich die Produkte mit gekühlter Umluft beaufschlagen, wodurch eine Schichtung der Luft vermieden wird und unter der gesamten Haube eine gleichmäßige Temperatur sichergestellt ist. Das Kühlelement wird dabei vorzugsweise in einem Kanal unterhalb der Kühlplatte angeordnet, durch den die Luft mit einem Gebläse umgewälzt wird. Der Luftkanal endet an gegenüberliegenden Rändern der Kühlplatte offen, wobei Luftein- und -austritt durch Öffnungen erfolgen, die entweder in, neben oder am Rand der Kühlplatte angeordnet sind. Zur Vermeidung von Wärmeverlusten ist der Luftkanal bodenseitig mit einer Isolierung, beispielsweise einer Schaumstoffschicht, versehen.

Die Kühlung von Produkten ist jedoch bei unmittelbarem Kontakt zu einer Kühlplatte aufgrund der Wärmeleitung effektiver und verlustärmer als eine Kühlung mittles Umluft. Speziell um eine rasche Abkühlung von Produkten auf die gewünschte Temperatur zu erreichen, erfolgt daher vorzugsweise sowohl eine Kühlung durch thermischen Kontakt zur Kühlplatte als auch mittels gekühlter Umluft.

Insbesondere für kleine Kühlleistungen haben sich Peltierelemente aufgrund ihres einfachen Aufbaus und ihrer leichten Montierbarkeit sowie der Vibrationsfreiheit als vorteilhaft erwiesen. Zudem erfordert ihr Betrieb weder Verdampferflüssigkeiten, die häufig in hohem Maße umweltschädlich sind, noch ein zugehöriges Rohrleitungssystem, das speziell bei kleinen Vitrinen einen unhandlichen Aufbau zur Folge hat. Dabei dürfen die Leitungen aus Sicherheitsgründen nicht lösbar sein.

Vorrichtungen gattungsgemäßer Art sind aus der US-A-3 733 836 bekannt, aus der bereits die Verwendung von Peltierelementen zur Temperatursenkung in Kühlvitrinen entnehmbar ist. Dabei sind diese Elemente mit ihrem einem Ende in einem Luftkanal angeordnet, durch den die Luft über ein Gebläse gefördert wird und hierbei eine Abkühlung erfährt, um anschließend in den eigentlichen Kühlraum zu gelangen, sodaß man im Ergebnis eine Umluftkühlung erhält. Die die zu kühlenden Produkte aufnehmende Kühlplatte bildet hierbei die obere Begrenzung des Luftkanales.

Eine vergleichbare Offenbarung läßt sich auch der US-A-3 194 024 entnehmen.

Aufgrund der Notwendigkeit die zu kühlenden Produkte, also insbesondere verderbliche Lebensmittel auf eine hinreichend niedrige Temperatur abzukühlen ist es erforderlich, die Peltierelemente und die angrenzenden Kühlkörper auf Temperaturen unterhalb des Gefrierpunktes herunterzufahren. Die vorhandene Luftfeuchtigkeit führt zu einer Vereisung der Oberfläche, sodaß sich der Wärmeaustausch erheblich verschlechtert.

Davon ausgehend hat sich die Erfindung die Aufgabe gestellt, bei einer mit Peltierelementen arbeitenden Kühlvitrine zur Erhaltung der Leistungsfähigkeit eine Vereisung der Peltierelemente und der angrenzenden Kühlkörper weitestgehend zu vermeiden.

Diese Aufgabe wird erfindungsgemäß dadurch gelöst, daß die Haube transparent ist und das Peltierelement eine Regelvorrichtung aufweist, die so ansgebildet ist, daß sie seine Temperatur selbsttätig zyklisch über und unter 0°C variiert.

Einer der Gedanken der Erfindung besteht in der Verwendung eines oder mehrerer Peltierelemente zur Kühlung. Um einen preiswerten Aufbau der Kühlvitrine zu ermöglichen, handelt es sich um gebräuchliche, plattenförmige Peltierelemente. Die Kühlung der Produkte erfolgt sowohl durch thermischen Kontakt zur Kühlplatte als auch durch Umwälzung der Luft innerhalb der Haube durch einen Kanal, der unterhalb der Kühlplatte verläuft.

Die gleichzeitige Kühlung der Kühlplatte und der Luft im Kanal durch das oder die selben Peltierelemente wird ermöglicht, indem ihre Anordnung in der Wandung des Luftkanals erfolgt, vorzugsweise in derjenigen Wandung, die der Kühlplatte gegenüber liegt. Ein unmittelbarer Kontakt zur Kühlplatte besteht somit nicht. Vielmehr wird der Wärmefluß zwischen Kühlplatte und Peltierelement durch einen oder mehrere Kühlkörper, vorzugsweise Kühlrippen sichergestellt, die den Luftkanal durchgreifen und mit beiden Bauteilen in thermischem Kontakt stehen. Weiterhin wird auf diese Weise eine besonders effektive Kühlung der umgewälzten Luft sichergestellt, da das Gebläse sie durch die Kühlkörper oder zwischen ihnen hindurch fördert. Als Material der Kühlplatte sind eine Vielzahl von Werkstoffen denkbar, beispielsweise Metalle wie Edelstahl oder Aluminium, Glas, Kunststoffe wie Plexiglas oder PVC oder Verbundplatten mit unterschiedlichen Schichten dieser oder anderer Materialien.

Zur Sicherstellung und Erhaltung der Kühlleistung ist eine gelegentliche Erhöhung der Temperatur auf Werte oberhalb des Gefrierpunktes erforderlich, so daß entstandenes Eis schmilzt und als Wasser abfließt. Hierzu weist das Peltierelement somit eine Regelvorrichtung auf, die seine Temperatur zyklisch zwischen dem Arbeitsbereich unterhalb von 0° und dem Abtaubereich oberhalb von 0° variiert. Mittels einer automatischen, vorzugsweise elektronischen Regelung erfolgt die Temperaturvariation selbsttätig. Der Regelbereich beträgt zweckmäßig wenige Grad in der Umgebung des Gefrierpunktes, wobei denkbar ist, Amplitude oder Frequenz der Zyklen entsprechend sensorisch erfaßter Parameter, beispielsweise Temperatur oder Luftfeuchtigkeit unter der Haube, zu verändern.

Die vorgeschlagene Kühlvitrine eignet sich insbesondere für die Ausstellung verderblicher Lebensmittel, beispielsweise von Fleisch oder Sahneprodukten in Verkaufsräumen. Denkbar sind jedoch eine Vielzahl weiterer Verwendungszwecke, etwa die Aufbewahrung temperaturempfindlicher medizinischer oder biologischer Präparate. Die Vitrine vereint die Vorteile der Kühlung mittels Umluft und durch thermischen Kontakt zur Kühlplatte. Dabei gewährleistet die Kühlung mit Peltierelementen einen einfachen und kompakten Aufbau. Somit entsteht eine vorzugsweise tragbare Einheit, deren Gewicht aufgrund des Fehlens eines Kompressors und Verdampfers vergleichsweise gering ist. Die Kühlvitrine eignet sich daher insbesondere zur vorübergehenden Aufstellung an unterschiedlichen Orten oder als Transportbehälter für leicht verderbliche Güter unter Vermeidung einer Unterbrechung der Kühlkette. Entsprechend sind als Spannungsversorgung insbesondere Gleichstromquellen von 12 Volt oder 24 Volt zweckmäßig, die im Gehäuse der Kühlvitrine untergebracht sind, wobei sich Anschlüsse für die Verbindung mit einer Kraftfahrzeugbatterie oder dem Bordnetz eines Kraftfahrzeuges als vorteilhaft erweisen. Leistung und Spannung der Versorgung sind entsprechend der Art und Zahl der verwendeten Peltierelemente auszulegen.

In einer vorteilhaften Ausgestaltung der Erfindung ist die Kaltseite des Peltierelementes von einer wärmeleitfähigen Folie bedeckt, auf welche die Kühlkörpern aufgesetzt sind. Durch ein flexibles, hochwärmeleitfähiges Folienmaterial wird auch bei geringen Oberflächenunebenheiten ein großflächiger, thermischer Kontakt erreicht. Die Folge ist eine erhebliche Steigerung des Wärmeflusses. Ein geeignete Folie besteht beispielsweise aus einem Graphitwerkstoff.

Zweckmäßig bildet die Kühlplatte die obere Wandung des Luftkanals und ist von ihm abhebbar. Die Kühlplatte liegt in diesem Fall lose auf den Kühlkörpern auf, so daß ihre Abhebbarkeit und ein guter thermischer Kontakt gewährleistet sind. Dagegen besteht beim Abheben infolge der räumlichen Trennung von Peltierelementen und Kühlplatte keine Notwendigkeit einer Unterbrechung elektrischer Kontakte. Durch Anheben der Kühlplatte, die vorzugsweise aus der Kühlvitrine entnehmbar ist oder sich in einem Scharnier hochklappen läßt, ist der Luftkanal zu Zwecken der Wartung und Reinigung leicht zugänglich, insbesondere dann, wenn die Kühlplatte die gesamte obere Wandung des Luftkanals bildet. Speziell im Lebensmittelbereich ist die Zugänglichkeit aufgrund der hygienischen Anforderungen von erheblicher Bedeutung, um die sorgfältige Säuberung mit flüssigen Reinigungs- und Desinfektionsmitteln zu ermöglichen. Zudem vereinfacht sich der Aufbau der Vitrine, wenn die Kühlplatte eine Wandung des Luftkanals bildet.

Als Gebläse zur Luftumwälzung eignet sich insbesondere ein Querstromlüfter, dessen Drehachse senkrecht zur Förderrichtung ausgerichtet ist. In der Folge läßt sich sein Antrieb auf einfache Weise außerhalb des Luftkanals anordnen, so daß er keine Wärmequelle innerhalb der Luftströmung bildet. Die bevorzugt aus Kunststoff bestehende Walze des Querstromgebläses ist zweckmäßig lösbar befestigt, um eine einfache Reinigung und den leichten Austausch zu ermöglichen.

Der Wärmefluß durch ein Peltierelement wird in erheblichem Maße durch die Temperatur seiner Warmseite bestimmt. Daher läßt sich die Kühleffektivität durch eine gute Abführung der entstehenden Abwärme wesentlich steigern. Zu diesem Zweck wird vorgeschlagen, die Warmseite des Peltierelementes durch einen Flüssigkeitskreislauf mit einem Wärmetauscher zu verbinden, wobei die Flüssigkeitsumwälzung vorzugsweise mittels einer Pumpe erfolgt. Im Ergebnis entsteht durch einen effektiven Wärmetauscher somit eine erhebliche Steigerung der Kühlleistung bei unveränderten Peltierelementen, indem diese im optimalen Bereich ihrer Arbeitskennlinie betrieben werden.

Als Wärmetauscher sind Flüssig-Luftwärmetauscher geeignet, wie sie beispielsweise im Kraftfahrzeugbau gebräuchlich sind. Zweckmäßig dient ein zweiter Lüfter dazu, Luft aus dem Außenraum der Kühlvitrine durch den Wärmetauscher zu fördern, um die effektive Wärmeabfuhr und damit einen guten Wirkungsgrad der Kühlvitrine sicherzustellen.

Um sich auf der Oberfläche der Peltierelemente und in ihrer Umgebung niederschlagendes Kondenswasser abzuleiten, ist der Boden des Luftkanals bevorzugt mit Öffnungen versehen, deren Anordnung sich in Vertiefungen des Bodens nahe der Peltierelemente anbietet. Energieverluste infolge von Luftströmungen durch die Öffnungen lassen sich vermeiden, indem die Öffnungen durch ein Material mit Kapillaren oder miteinander verbundenen Poren verschlossen sind. Zu diesem Zweck bietet sich beispielsweise ein Docht aus Fasermaterial an. Dabei wird das Kondenswasser durch den Kapillareffekt in den Poren bzw. Kapillaren des Materials aufgesogen und zu dessen gegenüberliegendem Ende geleitet, wo es verdunstet oder abtropft.

Als besonders vorteilhaft erweist sich die Anordnung des freien Endes des kapillaren bzw. porösen Materials in dem Luftstrom, der mittels des zweiten Lüfters durch den Wärmetauscher getrieben wird. Durch die vergleichsweise warme Außenluft ist in der Regel eine vollständige Verdunstung des Kondenswassers gewährleistet.

In einer vorteilhaften Weiterbildung der Erfindung ist die Stromrichtung durch die Peltierelemente umkehrbar, so daß sich ihre Warm- und Kaltseiten vertauschen. Die Vitrine wirkt in diesem Fall als Heizvitrine mit einer Wärmeplatte, wobei die maximale Temperatur durch die Peltierelemente bestimmt wird. Speziell unter Verwendung des vorbeschriebenen Flüssigkeitskreislaufes mit Wärmetauscher entsteht ein vergleichsweise guter Wirkungsgrad, da den Peltierelementen zusätzliche Wärmeenergie zugeführt wird. Neben den erweiterten Einsatzmöglichkeiten ist denkbar, die Kühlvitrine vor oder nach Abschluß der Lagerung gekühlter Güter aufzuheizen, um eine Desinfektion des Innenraums zu erreichen.

Alternativ oder zusätzlich ist eine Vorrichtung zur Desinfektion der Luft unter der Kühlhaube oder im Luftkanal von Vorteil, um die Keimbildung zu unterdrücken. Zu diesem Zweck bietet sich beispielsweise eine Bestrahlung mit ultraviolettem Licht an.

Aufgrund der Abscheidung des Kondenswassers im Bereich der Peltierelemente ist die Luft innerhalb der Kühlvitrine vergleichsweise trocken, so daß die Gefahr des Austrocknens empfindlicher Lebensmittel oder Produkte besteht. Zur Vermeidung wird vorgeschlagen, im Luftkanal oder unter der Kühlhaube eine Vorrichtung zur Luftbefeuchtung anzuordnen.

Weitere Einzelheiten, Merkmale und Vorteile der Erfindung lassen sich dem nachfolgenden Beschreibungsteil entnehmen, in dem ein Ausführungsbeispiel anhand der Zeichnung näher erläutert ist. Sie zeigt in prinzipienhafter Darstellung
- Figur 1:: Draufsicht auf eine Kühlvitrine bei abgenommener Haube und Kühlplatte,
- Figur 2:: Querschnitt durch die Kühlvitrine entlang der Linie II-II' in Figur 1.

Die Kühlvitrine besteht in ihrem grundsätzlichen Aufbau aus einem wannenförmigen Unterteil (1) und einer transparenten Haube (2), die zur Beschickung mit dem Kühlgut eine um ein Scharnier schwenkbare Klappe (3) aufweist. Die Haube (2) ist dichtend auf den Rand (4) des Unterteils (1) aufgesetzt, wobei ein Isolationsband (5), das beispielsweise aus Gummi besteht, eine thermische Dämmung und Abdichtung bildet. Zum Ablegen des Kühlgutes dient die Kühlplatte (6), die vorzugsweise aus Edelstahl besteht und lose eingelegt ist.

Die Bauteile für die Kühlung der Vitrine sind unterhalb der Kühlplatte (6) im Unterteil (1) angeordnet, wobei Leiteinrichtungen (7) die umgewälzte Luft führen. Zur Kühlung dienen Peltierelemente (8), an denen Kühlkörper (9), vorzugsweise Kühlrippen fixiert sind. Rückseitig sind die Peltierelemente (8) mit einem flüssigkeitsdurchströmten Wärmeüberträger (10) versehen, der vorzugsweise in einen Schaumstoff, etwa Polyurethan, eingebettet ist. Die Abführung der Wärme aus dem Wärmeüberträger (10) erfolgt mittels Schläuchen oder Leitungen (11), durch welche eine Pumpe (12) eine Kühlflüssigkeit zum Wärmetauscher (13) und zurück fördert.

Zwischen der Kühlplatte (6) und der Leiteinrichtung (7), die nach unten mit einer thermischen Isolation (14) versehen ist, verbleibt ein Kanal, durch den die Luft mittels eines Gebläses (15), im Beispiel ein Querstromlüfter, gefördert wird. Somit erfolgt die Abkühlung des Kühlgutes im Raum unter der Haube (2) sowohl durch Umluft als auch dem thermischen Kontakt zu Kühlplatte (6). Die Umluft wird über den Einlaß (16) zu den Kühlkörpern (9) geführt, dort abgekühlt und durch den Auslaß (17) wiederum dem Volumen unterhalb der Haube (2) zugeführt. Für Form und Ausbildung der Kühlkörper (9) bestehen unterschiedliche Möglichkeiten, sofern ein hinreichend geringer Luftwiderstand sichergestellt ist. Denkbar ist beispielsweise die Verwendung geschlossener oder mit Öffnungen versehener Bleche.

Durch die Auflage der Kühlplatte (6) auf den Kühlkörpern (9) entsteht ein thermischer Kontakt, der neben der Umluftkühlung eine Kontaktkühlung des auf der Kühlplatte (6) befindlichen Gutes bewirkt. Darüber hinaus wird auch die Wärmeübertragung auf die zwischen Leiteinrichtung (7) und Kühlplatte (6) strömende Luft verbessert.

Die an der Warmseite der Peltierelemente (8) entsehende Abwärme wird im Wärmeüberträger (10) in eine Flüssigkeit überführt, welche die Pumpe (12) im Kreislauf durch den Wärmetauscher (13) umwälzt. Letzterer wird durch Luft aus der Umgebung der Vitrine gekühlt, die vom Lüfter (20) durch die Eintrittsöffnung (18) eingesogen und nach Durchströmen des Wärmetauschers (13) durch die Austrittsöffnung (19) in die Umgebung abgegeben wird.

Zur Entfernung überschüssigen Kondenswassers, das sich auf den Kühlkörpern (9) niederschlägt, sind in der Umgebung des Peltierelementes (8) Öffnungen (21) vorhanden, die durch einen Docht (22) aus synthetischen Fasern ausgefüllt sind. Durch die Kapillarwirkung des Dochtes (22) gelangt die Feuchtigkeit unterhalb der Isolation (14) in eine Luftströmung, deren Temperatur erheblich höher ist, ohne daß ein signifikanter Luftaustausch zwischen beiden Temperaturniveaus erfolgt. Die anfallende Feuchtigkeit wird somit ohne Tropfenbildung vollständig verdunstet und in die Umgebung abgeführt.

Zur elektrischen Versorgung der Bauelemente dient eine nicht dargestellte Spannungsquelle, beispielsweise ein Akkumulator oder ein Netzanschluß. Weiterhin ist es zweckmäßig, eine Befeuchtungsvorrichtung für die umgewälzte Luft sowie ggf. eine Desinfektionseinrichtung vorzusehen.

Im Ergebnis entsteht eine Kühlvitrine, die sich durch eine effektive Kühlung bei einfachem und kompaktem Aufbau auszeichnet, gut zu handhaben und leicht zu transportieren ist.

## Patentansprüche

1. Kühlvitrine, insbesondere für verderbliche Lebensmittel, mit einer etwa horizontalen Kühlplatte (6) aus wärmeleitfähigem Material, einem Kühlelement (8), das mit der Kühlplatte (6) in thermischem Kontakt steht, einer Haube (2), welche die Kühlplatte (6) überdeckt, und einem Gebläse (15), das die Luft unter der Haube (2) umwälzt und das unter der Kühlplatte (6) in einem Luftkanal angeordnet ist, der an gegenüberliegenden Rändern der Kühlplatte (6) offen endet, wobei das Kühlelement ein Peltierelement (8) ist, dessen Kaltseite mit einem oder mehreren Kühlkörpern (9) versehen ist, das Peltierelement (8) in einer Wandung des Luftkanals angeordnet ist, die Kühlplatte (6) auf den Kühlkörpern (9) aufliegt und das Gebläse (15) die Luft durch die Kühlkörper (9) oder zwischen ihnen hindurch fördert, **dadurch gekennzeichnet,** daß
- die Haube (2) transparent ist und
- das Peltierelement (8) eine Regelvorrichtung aufweist, die so ausgebildet ist, daß sie seine Temperatur selbsttätig zyklisch über und unter 0°C variiert.

2. Kühlvitrine nach Anspruch 1, **dadurch gekennzeichnet,** daß die Kaltseite des Peltierelementes (8) von einer wärmeleitfähigen Folie überdeckt ist, auf welche die Kühlkörper (9) aufgesetzt sind.

3. Kühlvitrine nach Anspruch 1 oder 2, **dadurch gekennzeichnet,** daß die Kühlplatte (6) die obere Wandung des Luftkanals bildet und von ihm abhebbar ist.

4. Kühlvitrine nach einem der vorhergehenden Ansprüche, **dadurch gekennzeichnet,** daß das Gebläse (15) ein Querstromlüfter ist.

5. Kühlvitrine nach einem der vorhergehenden Ansprüche, **dadurch gekennzeichnet,** daß die Warmseite des Peltierelementes (8) durch einen Flüssigkeitskreislauf mit einem Wärmetauscher (13) verbunden ist.

6. Kühlvitrine nach Anspruch 5, **dadurch gekennzeichnet,** daß ein Lüfter (20) vorhanden ist, der Luft durch den Wärmetauscher (13) fördert.

7. Kühlvitrine nach einem der vorhergehenden Ansprüche, **dadurch gekennzeichnet,** daß der Boden des Luftkanals mit Öffnungen (21) versehen ist, die durch ein Material mit Kapillaren verschlossen sind.

8. Kühlvitrine nach Anspruch 7, **dadurch gekennzeichnet,** daß das kapillare Material offen im Luftstrom durch den Lüfter (20) endet.

9. Kühlvitrine nach einem der vorhergehenden Ansprüche, **dadurch gekennzeichnet,** daß der Regler automatisch arbeitet.

10. Kühlvitrine nach einem der vorhergehenden Ansprüche, **dadurch gekennzeichnet,** daß die Stromrichtung durch das Peltierelement (8) umkehrbar ist.

11. Kühlvitrine nach einem der vorhergehenden Ansprüche, **dadurch gekennzeichnet,** daß eine Vorrichtung zur Desinfektion der Luft unter der Haube (2) oder im Luftkanal angeordnet ist.

12. Kühlvitrine nach einem der vorhergehenden Ansprüche, **dadurch gekennzeichnet,** daß eine Vorrichtung zur Befeuchtung der Luft unter der Haube (2) oder im Luftkanal angeordnet ist.

## Claims

1. A refrigerated display case, in particular for perishable foodstuffs, has an approximately horizontal refrigerated plate (6) made of heat-conductive material, a refrigerating element (8) in thermal contact with the refrigerated plate (6), a hood (2) which covers the refrigerated plate (6) and a fan (15) that circulates the air under the hood (2). The fan is arranged under the refrigerated plate (6) in an air duct open at opposite ends of the refrigerated plate (6). The refrigerating element is a Peltier element (8), the cold side of which is fitted with one or several refrigerating bodies (9). The Peltier element (8) is arranged in a wall of the air duct, the refrigerated plate (6) rests on the refrigerating bodies (9) and the fan (15) blows air through or between the refrigerating bodies (9), **wherein**
- the hood (2) is transparent and
- the Peltier element (8) has a controller which is configured so that its temperature varies cyclically above and below 0°C.

2. A refrigerated display case in accordance with claim 1, **wherein** the cold side of the Peltier element (8) is covered by a heat-conductive foil, upon which the refrigerating bodies (9) are placed.

3. A refrigerated display case in accordance with claim 1 or 2, **wherein** the refrigerated plate (6) comprises the upper wall of the air duct and can be lifted off from it.

4. A refrigerated display case in accordance with one of the preceding claims, **wherein** the fan (15) is a cross flow fan.

5. A refrigerated display case in accordance with one of the preceding claims, **wherein** the hot side of the Peltier element (8) is connected to a heat exchanger (13) by means of a liquid cycle.

6. A refrigerated display case in accordance with claim 5, **wherein** a ventilator (20) is provided which conveys air through the heat exchanger (13).

7. A refrigerated display case in accordance with one of the preceding claims, **wherein** the base of the air duct is provided with apertures (21) which are closed by means of a material with capillaries.

8. A refrigerated display case in accordance with claim 7, **wherein** the capillary material ends openly in the air flow through the ventilator (20).

9. A refrigerated display case in accordance with one of the preceding claims, **wherein** the controller functions automatically.

10. A refrigerated display in accordance with one of the preceding claims, **wherein** the current direction is reversible through the Peltier element (8).

11. A refrigerated display case in accordance with one of the preceding claims, **wherein** a device to disinfect the air is disposed under the hood (2) or in the air duct.

12. A refrigerated display case in accordance with one of the preceding claims, **wherein** a device to moisten the air is disposed under the hood (2) or in the air duct.

## Revendications

1. Vitrine frigorifique, notamment pour aliments périssables, composée d'une plaque frigorifique pratiquement horizontale (6) réalisée dans un matériau thermoconduteur, d'un élément frigorifique (8) en contact thermique avec la plaque frigorifique (6), d'un couvercle (2) recouvrant la plaque frigorifique (6), et d'une soufflante (15) faisant circuler l'air sous le couvercle (2) et située dans un conduit d'air débouchant sur les bords opposés de la plaque frigorifique (6), l'élément frigorifique étant un élément Peltier (8) dont le côté froid est doté de refroidisseurs (9) et étant placé dans une paroi du conduit d'air, la plaque de refroidissement (6) reposant sur les refroidisseurs (9) et la soufflante (15) faisant circuler l'air à travers ou entre les refroidisseurs (9), **caractérisée en ce que**
- le couvercle (2) est transparent
- l'élément Peltier (8) est doté d'un dispositif de réglage conçu de telle sorte que la température varie automatiquement et cycliquement en dessous et au-dessus de zéro.

2. Vitrine frigorifique selon la revendication 1, **caractérisée en ce que** le côté froid de l'élément Peltier (8) est recouvert d'une feuille thermoconductrice sur laquelle se trouvent les refroidisseurs (9).

3. Vitrine frigorifique selon la revendication 1 ou 2, **caractérisée en ce que** la plaque frigorifique forme la paroi supérieure du conduit d'air dont elle peut être dissociée.

4. Vitrine frigorifique selon l'une des revendications précédentes. **caractérisée en ce que** la soufflante (15) est un ventilateur à courant transversal.

5. Vitrine frigorifique selon l'une des revendications précédentes, **caractérisée en ce que** le côté chaud de l'élément Peltier (8) est relié à un échangeur de chaleur (13) par l'intermédiaire d'un circuit renfermant un liquide.

6. Vitrine frigorifique selon la revendication 5, **caractérisée par le fait qu'**un ventilateur (20) fait circuler l'air dans l'échangeur de chaleur (13).

7. Vitrine frigorifique selon l'une des revendications précédentes, **caractérisée en ce que** le fond du conduit d'air est pourvu d'orifices (21) obturés par un matériau pourvu de capillaires.

8. Vitrine frigorifique selon la revendication 7, **caractérisée en ce que** le matériau capillaire débouche directement dans le circuit d'air généré par le ventilateur (20).

9. Vitrine frigorifique selon l'une des revendications précédentes, **caractérisée en ce que** le régulateur fonctionne automatiquement.

10. Vitrine frigorifique selon l'une des revendications précédentes, **caractérisée en ce que** le sens du courant dans l'élément Peltier peut être inversé.

11. Vitrine frigorifique selon l'une des revendications précédentes, **caractérisée par le fait qu'**elle est équipée d'un système de désinfection de l'air sous le couvercle (2) ou dans le conduit d'air.

12. Vitrine frigorifique selon l'une des revendications précédentes, **caractérisée par le fait qu'**elle est équipée d'un dispositif d'humidification de l'air sous le couvercle (2) ou dans le conduit d'air.
